# EUROPÄISCHE PATENTANMELDUNG

(11) **EP 1 467 450 A1**
(43) Veröffentlichungstag der Anmeldung: **13.10.2004**
(21) Anmeldenummer: 04008168.9
(22) Anmeldetag: 03.04.2004
(51) Int. Cl.: H01R 43/16

(54) **Stecker einer koaxialen Steckverbindung**

(30) Priorität: 09.04.2003 DE 10316479
(71) Anmelder: Hirschmann Electronics GmbH & Co. KG, 72654 Neckartenzlingen (DE)
(72) Erfinder: Vielhaber, Rupert, MI 48309 (US); Häussler, Helmut, 72631 Aichtal (DE); Geertsema, Olaf, 72805 Lichtenstein (DE); Segrt, Ivica, 75392 Deckenpfronn (DE)
(74) Vertreter: Thul, Hermann, Dipl.-Phys.

(57) **Zusammenfassung**

Stecker (1) einer koaxialen Steckverbindung, der mit einem Kabel und mit einem entsprechenden Kuppler verbindbar ist, insbesondere Antennenstecker, mit einer ganz, oder teilweise aus Metall hergestellten Außenleiterhülse (2) und einem innerhalb der Außenleiterhülse (2) angeordneten Isolator (3), der einen Kontaktstift (4) aufweist, wobei die Außenleiterhülse (2) aus einem plastisch verformbaren Blechstück hergestellt ist, dessen Grundform durch Stanzen, Schneiden oder dergleichen gebildet ist und dessen Hülsenform durch Biegen erfolgt ist.

## Beschreibung

Die Erfindung bezieht sich auf einen Stecker einer koaxialen Steckverbindung, der mit einem Kabel und mit einem entsprechenden Kuppler verbindbar ist, insbesondere Antennenstecker, mit einer aus Metall hergestellten Außenleiterhülse und einem innerhalb der Außenleiterhülse angeordneten Isolator, der einen Kontaktstift aufweist, gemäß den Merkmalen des Oberbegriffes des Patentanspruches 1.

Ein gattungsbildender Stecker ist aus der DE 196 09 571 A1 bekannt. Die Außenleiterhülse dieses Steckers ist aus Metall hergestellt und als massive Hülse ausgebildet. Sie ist gedreht und/oder gefräst und weist auf ihrer Außenseite einen Wulst auf, an dem Verriegelungselemente angreifen, die den Stecker mit einem passenden Kuppler verbinden und gegeneinander fixieren.
Das Drehen oder Fräsen einer aus Vollmaterial hergestellten Außenleiterhülse ist aufwändig und kostenintensiv.

Der Erfindung liegt daher die Aufgabe zugrunde, eine Außenleiterhülse zur Verfügung zu stellen, die kostengünstig herstellbar und sowohl manuell als auch automatisch montierbar ist. Sie soll auch servicefreundlich sein und eine Austauschbarkeit bei Beschädigung ermöglichen.

Diese Aufgabe der Erfindung wird durch die Merkmale des Patentanspruches 1 gelöst.

Erfindungsgemäß ist vorgesehen, dass die Außenleiterhülse aus einem plastisch verformbaren Blechstück hergestellt ist, dessen Grundform durch Stanzen, Schneiden oder dergleichen gebildet ist und dessen Hülsenform durch Biegen erfolgt ist.

Da das Stanzen eines Bleches ein einfacher Herstellungsvorgang ist und das Biegen ebenfalls mit geringem Aufwand erfolgen kann, wird durch diese Maßnahmen eine kostengünstige Außenleiterhülse zur Verfügung gestellt. Der Isolator weist zumindest einen, vorzugsweise mehrere umlaufende äußere Ringe auf. Diese dienen zur radialen Führung des Isolators in der Außenleiterhülse oder sie stehen in Wirkverbindung mit zumindest einer wulstartigen Erweiterung in der Außenleiterhülse und bilden dadurch auch eine axiale Festlegung des Isolators in der Außenleiterhülse. Die wulstartigen Erweiterungen in der Außenleiterhülse können durch Stauchen, Rollen oder dergleichen hergestellt sein.

Die Außenwand der Außenleiterhülse kann mehrere wulstartige Erweiterungen aufweisen, wobei zwischen diesen ein eingeschnürter Halteabschnitt vorgesehen ist.
Die Außenkontur der Außenleiterhülse kann auch in einem separaten Vorgang durch Spritzgießen aufgebracht werden.

Die Außenleiterhülse kann um den eingelegten Isolator herum gebogen werden, insbesondere biegegerollt werden, wobei dann die Ringe am Isolator und die wulstartige Erweiterung ineinander greifen. Es ist aber auch möglich, die Außenleiterhülse als hülsenförmiges Bauteil zu biegen beziehungsweise zu rollen und dann den Isolator in diese Außenleiterhülse axial einzuschieben. Der Isolator weist daher Anschläge auf, die mit Absätzen in der Außenleiterhülse zusammenwirken. Es ist auch möglich, den Isolator im Spritzgießverfahren in die Außenleiterhülse anzubringen. Dies kann in einem separaten Arbeitsgang, oder im selben Vorgang erfolgen, wie das Aufbringen der Außenkontur der Außenleiterhülse. Der Isolator kann sich dann gegebenenfalls am Kabel, das an der Außenleiterhülse befestigt ist, beispielsweise durch Crimplaschen abstützen, so dass beim Zusammenfügen des Steckers mit dem Kuppler eine eindeutige Verbindung durch den Kontaktstift mit dem entsprechenden Kontaktelement des Kupplers erfolgt. Der Isolator kann bei dieser Ausgestaltung auch mit der Außenleiterhülse verklebt sein.

Allerdings dient dann das Kabel nicht zur Abstützung des lsolators. In diesem Fall sitzt der Isolator formschlüssig im Aussenleiter.

Der Isolator weist weiterhin eine um den Kontaktstift herum geformte zylindrische Stützhülse auf, mit dem er in der Außenleiterhülse gelagert ist. Dadurch ergibt sich eine gute Führung des Isolators und des Kontaktstiftes gegenüber der Außenleiterhülse und dem Kontaktelement des entsprechenden Kupplers.

Die Außenleiterhülse kann durch Schweißpunkte an der Nahtstelle miteinander verbunden oder verklebt sein. Es ist auch möglich, dass die gegeneinander gerichteten Ränder mit korrespondierenden Vorsprüngen und Aussparungen versehen sind, so dass eine ineinandergreifende Befestigung der Ränder erfolgt.

In weiterer Ausgestaltung der Erfindung wird vorgeschlagen, dass die Außenleiterhülse in einem Tragkörper eingesetzt ist, wobei der Tragkörper ein Vorverriegelungselement und/oder einen Verriegelungsschieber aufweist, die eine oder mehrere der wulstartigen Erweiterungen hintergreifen. Das Vorverriegelungselement ist vorzugsweise als keilförmige Raste ausgebildet, die die erste Verriegelung darstellt, wenn die Außenleiterhülse in den Tragkörper eingesetzt, aber noch nicht endgültig festgelegt ist, wogegen der Verriegelungsschieber beim weiteren Einschieben der Außenleiterhülse in den Tragkörper zwischen die zwei wulstartigen Erweiterungen in der Außenleiterhülse eingreift und eine endgültige Festlegung darstellt.

Zur weiteren Erläuterung der Erfindung wird auf die Zeichnungen verwiesen, in denen mehrere Ausführungsbeispiele vereinfacht dargestellt sind.

Es zeigen:
- Figur 1:: einen schematischen Längsschnitt durch einen Stecker,
- Figur 2:: einen Längsschnitt gemäß Figur 1 mit einem modifizierten Isolator,
- Figur 3:: einen Längsschnitt ähnlich Figur 1 mit modifizierter Außenleiterhülse und einem Tragkörper und
- Figur 4:: einen Längsschnitt ähnlich Figur 3 mit einer weiteren Variante des Tragkörpers.

In den Figuren 1 bis 4 ist, soweit im Einzelnen dargestellt, mit 1 ein Stecker bezeichnet, der eine Außenleiterhülse 2 und einen Isolator 3 mit einem Kontaktstift 4 aufweist. Der Isolator 3 hat zwei äußere Ringe 5 und 6, einen Stützflansch 7, in dessen hinteren Bereich ein Einführungstrichter 8 für einen Leiter eines nicht dargestellten Kabels vorgesehen ist, und eine Stützhülse 10. Der Stützflansch 7 des Isolators 3 hat eine Stufenbohrung und steht mittels dieser mit einem Absatz an der Außenleiterhülse 2 in Wirkverbindung. Die Außenleiterhülse 2 weist an ihrem, einem nicht dargestellten Kuppler zugewandten Ende, einen Steckhülsenbereich 9 auf, der die Stützhülse 10 des Isolators 3 umschließt. Der äußere Ring 5 des Isolators 3 steht mit der Innenwand der Außenleiterhülse 2 in Wirkverbindung, während der äußere Ring 6 in einer wulstartigen Erweiterung 13 der Außenleiterhülse 2 eingesetzt ist. An die wulstartige Erweiterung 13 schließt sich in Richtung Steckhülsenbereich weiterhin ein eingeschnürter Halteabschnitt 12 an und eine weitere wulstartige Erweiterung 11.

An dem dem Steckhülsenbereich 9 abgewandten Ende der Außenleiterhülse 2 ist eine Crimplasche 14 angebracht, mit der das nicht dargestellte Kabel eingeklemmt werden kann. In vorteilhafter Weise weist die Außenleiterhülse 2 zwei Crimplaschen 14 auf, die je nach verwendeten Kabeldurchmesser modifiziert werden können.

Die komplette Außenleiterhülse 2 wird aus einem flachen Blechstück hergestellt, das durch plastische Verformung hülsenförmig gebogen ist. Die wulstartigen Erweiterungen 11 und 13 sowie der eingeschnürte Halteabschnitt 12 werden durch geeignetes Stauchen und/oder Rollen des Blechstreifens hergestellt. In dem Ausführungsbeispiel gemäß Figur 1 wird der Isolator zunächst in das in seiner Grundform hergestellte Blechstück eingelegt und dann das Blechstück um den Isolator 3 herum geformt.

Im Ausführungsbeispiel gemäß Figur 2 wird der Isolator 3 nicht eingelegt und eingerollt sondern nachträglich montiert. Zu diesem Zweck ist der äußere Ring 6 des Isolators 3 kleiner ausgeführt als im Ausführungsbeispiel gemäß Figur 1, so dass der Isolator axial in die fertig geformte Außenleiterhülse 2 eingeschoben wird. In der einen Richtung ist der Isolator dann durch den Stützflansch 7 in der Außenleiterhülse 2 festgelegt, während er in der Gegenrichtung entweder durch das durch die Crimplaschen 14 festgelegte Kabel abgestützt oder durch andere Maßnahmen, wie z.B. Verstemmen, Verprägen, durch Kalotten oder Festkleben in der Außenleiterhülse befestigt ist.

Im Ausführungsbeispiel gemäß Figur 3 ist die Außenleiterhülse 2 in einen Tragkörper 15 eingesetzt. Beim Einfügen der Außenleiterhülse 2 in den Tragkörper 15 wird diese soweit eingeführt, bis sie an einer Anschlagkante 16 am Tragkörper mit der wulstartigen Erweiterung 11 anliegt. Dabei überfahren sowohl die wulstartige Erweiterung 11 als auch die wulstartige Erweiterung 13 ein Vorverriegelungselement 18, wobei die wulstartige Erweiterung 11 auch einen Verriegelungsschieber 18 überfährt, bis dieser in den eingeschnürten Halteabschnitt 12 einrastet. Wie Figur 3 zu entnehmen ist, rastet zuerst das Vorverriegelungselement 17 ein und stellt damit eine provisorische Verriegelung sicher. Beim weiteren Einfügen rastet dann der Verriegelungsschieber 18 ein, der die endgültige Festlegung vornimmt. Das Vorverriegelungselement 17 löst sich dabei wieder etwas von der wulstartigen Erweiterung 13. Der Verriegelungsschieber 18 ist nach Art eines Sperr-Riegels ausgeführt und mit einer ovalen Durchführungsöffnung versehen. Durch diese Ausgestaltung wird ein fester Halt der Außenleiterhülse in dem Tragkörper gewährleistet. Auch die Aufweitung des Verriegelungsschiebers beim Einfügen erfordert keine großen Kräfte.

Im Ausführungsbeispiel gemäß Figur 3 weist die Außenleiterhülse keine Crimplaschen auf, da eine andere Befestigung des Kabels an der Außenleiterhülse vorgesehen ist.

In dem Ausführungsbeispiel gemäß Figur 4 ist an der Außenleiterhülse 2 wieder eine Crimplasche 14 angeformt, wobei zwischen der Crimplasche 14 und der wulstartigen Erweiterung 13 eine dritte wulstartige Erweiterung 19 vorgesehen ist, die in etwa den gleichen Außendurchmesser hat, wie die wulstartige Erweiterung 13.

### Bezugszeichenliste

- 1: Stecker
- 2: Außenleiterhülse
- 3: Isolator
- 4: Kontaktstift
- 5: äußerer Ring
- 6: äußerer Ring
- 7: Stützflansch
- 8: Einführungstrichter
- 9: Steckhülsenbereich
- 10: Steckbereich Isolator
- 11: wulstartige Erweiterung
- 12: eingeschnürter Halteabschnitt
- 13: wulstartige Erweiterung
- 14: Crimplasche
- 15: Tragkörper
- 16: Anschlagkante
- 17: Vorverriegelungselement
- 18: Verriegelungsschieber
- 19: wulstartige Erweiterung

## Patentansprüche

1. Stecker (1) einer koaxialen Steckverbindung, der mit einem Kabel und mit einem entsprechenden Kuppler verbindbar ist, insbesondere Antennenstecker, mit einer aus Metall hergestellten Außenleiterhülse (2) und einem innerhalb der Außenleiterhülse (2) angeordneten Isolator (3), der einen Kontaktstift (4) aufweist, **dadurch gekennzeichnet, dass** die Außenleiterhülse (2) aus einem plastisch verformbaren Blechstück hergestellt ist, dessen Grundform durch Stanzen, Schneiden oder dergleichen gebildet ist und dessen Hülsenform durch Biegen erfolgt ist.

2. Stecker (1) nach Anspruch 1, **dadurch gekennzeichnet, dass** der Isolator (3) zumindest einen umlaufenden, äußeren Ring (5 oder 6) aufweist.

3. Stecker (1) nach einem der Ansprüche 1 oder 2, **dadurch gekennzeichnet, dass** die Außenleiterhülse (2) zumindest eine wulstartige Erweiterung (11, 13 oder 19) aufweist, die durch Stauchen, Rollen oder dergleichen hergestellt ist.

4. Stecker (1) nach einem der vorhergehenden Ansprüche, **dadurch gekennzeichnet, dass** einer der äußeren Ringe (6) des Isolators (3) in seiner Lage und Formgebung passend zur wulstartigen Erweiterung (13) ausgebildet ist.

5. Stecker (1) nach einem der vorhergehenden Ansprüche, **dadurch gekennzeichnet, dass** die Außenleiterhülse (2) zwei wulstartige Erweiterungen (11 und 13) aufweist, zwischen denen ein eingeschnürter Halteabschnitt (12) vorgesehen ist.

6. Stecker (1) nach einem der vorhergehenden Ansprüche, **dadurch gekennzeichnet, dass** die Außenleiterhülse (2) zwischen der wulstartigen Erweiterung (13) und einer Crimplasche (14) eine dritte wulstartige Erweiterung (19) aufweist, wobei zwischen dieser und der wulstartigen Erweiterung (13) eine Einschnürung vorgesehen ist.

7. Stecker (1) nach einem der vorhergehenden Ansprüche, **dadurch gekennzeichnet, dass** die Außenleiterhülse (2) bei eingelegtem Isolator (3) um diesen herum gebogen, insbesondere angerollt, ist.

8. Stecker (1) nach einem der vorhergehenden Ansprüche, **dadurch gekennzeichnet, dass** die Außenleiterhülse (2) an ihrem Steckhülsenbereich (9) von einem Federring umgeben ist.

9. Stecker (1) nach einem der vorhergehenden Ansprüche, **dadurch gekennzeichnet, dass** der Steckhülsenbereich (9) neben dem Federring Kalotten aufweist, die den Federring festlegen.

10. Stecker (1) nach einem der vorhergehenden Ansprüche, **dadurch gekennzeichnet, dass** die Außenleiterhülse (2) in einen Tragkörper (15) eingesetzt ist, wobei der Tragkörper (15) ein Vorverriegelungselement (17) und/oder einen Verriegelungsschieber (18) aufweist, die zumindest eine der wulstartigen Erweiterungen (11 oder 13) hintergreifen.
